# EUROPÄISCHE PATENTANMELDUNG

(11) **EP 1 363 011 A1**
(43) Veröffentlichungstag der Anmeldung: **19.11.2003**
(21) Anmeldenummer: 02100482.5
(22) Anmeldetag: 13.05.2002
(51) Int. Cl.: F02F 1/24, F02P 15/02, F02P 15/08

(54) **Brennkraftmaschine mit mehreren Zündeinrichtungen pro Zylinder**

(71) Anmelder: Ford Global Technologies, Inc., A subsidiary of Ford Motor Company, Dearborn, Michigan 48126 (US)
(72) Erfinder: Kramer, Ulrich, 51427, Bergisch Gladbach (DE)
(74) Vertreter: Drömer, Hans-Carsten, Dr.-Ing.

(57) **Zusammenfassung**

Die Erfindung betrifft eine Brennkraftmaschine, in deren Zylinder (1) mindestens zwei Zündkerzen (N, W) mit unterschiedlichem Elektrodenabstand (d_{N}, d_{W}) angeordnet sind. Hierdurch ist es möglich, bei geringen bis mittleren Motorlasten eine robuste Verbrennung und Zündung über die Zündkerze (W) mit dem größeren Elektrodenabstand (d_{W}) und bei hohen Motorlasten eine Zündung über die Zündkerze (N) mit dem kleineren Elektrodenabstand (d_{N}) vorzunehmen. Ferner können die Zündkerzen (N, W) auch simultan beziehungsweise phasenversetzt eingesetzt werden.

## Beschreibung

Die Erfindung betrifft eine Brennkraftmaschine enthaltend einen Zylinder mit mindestens zwei in die Brennkammer des Zylinders reichenden Zündeinrichtungen, welche jeweils mindestens zwei voneinander beabstandete Elektroden aufweisen. Ferner betrifft die Erfindung ein Verfahren zur Steuerung der Zündung in einer derartigen Brennkraftmaschine.

Benzinbetriebene Brennkraftmaschinen mit Funkenzündung weisen in der Regel eine Zündkerze pro Brennkammer (Zylinder) auf. Zwischen den Elektroden der Zündkerze kann durch Anlegen einer Zündspannung ein Funke erzeugt werden, welcher ein in der Brennkammer befindliches Luft-Kraftstoff-Gemisch entzünden kann. Um den Ablauf des resultierenden Verbrennungsvorganges genauer steuern zu können, werden in der US 4 144 860, der US 5 320 075 und der US 5 327 864 Konfigurationen beschrieben, bei denen zwei Zündkerzen pro Zylinder vorgesehen sind, die gemäß verschiedenen zeitlichen Programmen ausgelöst werden können.

Darüber hinaus ist es aus der US 5 463 267 bekannt, eine der Elektroden einer Zündkerze auf einem temperaturempfindlichen Träger anzuordnen, so daß sich der Abstand zwischen den Elektroden in Abhängigkeit von Temperatur und Druck in der Brennkammer ändert. Hierdurch soll vermieden werden, daß bei einem Motorbetrieb unter hoher Last eine höhere Zündspannung als notwendig eingesetzt werden muß, da diese eine erhöhte Erosion der Zündkerze zur Folge hat. Nachteilig bei derartigen Systemen mit veränderlichem Elektrodenabstand ist jedoch, daß diese verhältnismäßig aufwendig und störanfällig sind.

Vor diesem Hintergrund war es Aufgabe der vorliegenden Erfindung, eine Brennkraftmaschine und ein Verfahren bereitzustellen, welche unter variierenden Motorbetriebsbedingungen auf kostengünstige und robuste Weise ein verbessertes Zündverhalten gewährleisten.

Diese Aufgabe wird durch eine Brennkraftmaschine mit den Merkmalen des Anspruchs 1 sowie durch ein Verfahren mit den Merkmalen des Anspruchs 5 bzw. 6 gelöst. Vorteilhafte Ausgestaltungen sind in den Unteransprüchen enthalten.

Die erfindungsgemäße Brennkraftmaschine enthält mindestens einen Zylinder mit einem beweglich darin angeordneten Kolben, wobei der Kolben in bekannter Weise im Zylinder eine Brennkammer begrenzt. Weiterhin weist der Zylinder mindestens zwei in die Brennkammer reichende Zündeinrichtungen auf, welche jeweils mindestens zwei voneinander beabstandete Elektroden haben. Die Brennkraftmaschine ist dadurch gekennzeichnet, daß die Abstände der Elektroden der mindestens zwei Zündeinrichtungen unterschiedlich groß sind, so daß der Zylinder eine Zündeinrichtung mit einem kleinerem und eine Zündeinrichtung mit einem größeren Elektrodenabstand aufweist. Vorzugsweise unterscheiden sich die Abstände der Elektroden der Zündeinrichtungen um etwa 5 - 200 %, besonders bevorzugt um etwa 10 - 50%.

Eine derartige Brennkraftmaschine hat den Vorteil, daß für die Zündung eines in der Brennkammer befindlichen Luft-Kraftstoff-Gemisches die Zündeinrichtung mit dem hinsichtlich der jeweiligen Betriebsbedingungen optimalen Elektrodenabstand verwendet werden kann. Dabei kann auf technisch bewährte und kostengünstige Konstruktionen von Zündeinrichtungen - wie insbesondere Zündkerzen mit einem festen Elektrodenabstand - zurückgegriffen werden. Ferner weist die erfindungsgemäße Brennkraftmaschine den Vorteil auf, daß bei Bedarf auch zwei Zündeinrichtungen für eine gleichzeitige und/oder an zwei verschiedenen Positionen stattfindende Auslösung eines Zündfunkens zur Verfügung stehen, was bei bekannten Systemen mit einem veränderlichen Elektrodenabstand nicht der Fall ist.

Gemäß einer Weiterbildung der Erfindung sind in mindestens einem Zylinder der Brennkraftmaschine mindestens drei Zündeinrichtungen angeordnet. Dabei ist es möglich, daß die Elektrodenabstände aller Zündeinrichtungen paarweise voneinander verschieden sind, es also keine zwei Zündeinrichtungen gleichen Elektrodenabstandes gibt. Ebenso können jedoch auch mindestens zwei der Zündeinrichtungen untereinander denselben Elektrodenabstand aufweisen.

Bei einer anderen bevorzugten Ausgestaltung der Erfindung sind zwei Paare von Zündeinrichtungen spiegelbildlich in einem Zylinder der Brennkraftmaschine angeordnet. Die einander spiegelbildlich entsprechenden Zündeinrichtungen können dabei jeweils denselben Elektrodenabstand aufweisen. Mit einer derartigen Anordnung ist ein besonders symmetrischer Ablauf des Verbrennungsvorganges erreichbar.

Die Erfindung betrifft ferner ein Verfahren zur Steuerung der Zündung in einer Brennkraftmaschine der vorstehend erläuterten Art, welche mindestens zwei Zündeinrichtungen mit voneinander verschieden Elektrodenabstand aufweist. Das Verfahren ist gemäß einer ersten Ausgestaltung dadurch gekennzeichnet, daß bei geringer bis mittlerer Motorlast ein Zündfunke (zumindest) an der Zündeinrichtung mit dem größeren Elektrodenabstand ausgelöst wird. Bei geringen bis mittleren Motorlasten liegt in der Regel ein mageres und/oder ein in hohem Maße mit Abgasresten verdünntes Luft-Kraftstoff-Gemisch in der Brennkammer vor. Ein derartiges Gemisch kann besser durch eine Zündeinrichtung mit einem verhältnismäßig großen Elektrodenabstand gezündet werden, welche einen entsprechend längeren Zündfunken erzeugt. Die Verwendung der Zündeinrichtung mit dem größeren Elektrodenabstand während eines Betriebs bei geringer bis mittlerer Last verbessert daher die Fähigkeiten der Brennkraftmaschine im Magerbetrieb und die Toleranz des Motors gegenüber einer Verdünnung mit Abgasresten, wodurch wiederum die Kraftstoffausnutzung erhöht werden kann.

Gemäß einer anderen, sowohl unabhängig als auch in Kombination mit der ersten Ausgestaltung anwendbaren Version des Verfahrens wird bei hoher Motorlast ein Zündfunke (zumindest) an der Zündeinrichtung mit dem kleineren Elektrodenabstand ausgelöst. Je größer der Elektrodenabstand ist, um so größer ist auch die zur Erzeugung eines Zündfunkens benötigte Spannung. Dieser Zusammenhang kann bei einem Vollastbetrieb des Motors - insbesondere bei geringen Motordrehzahlen - aufgrund des hohen Druckes in der Brennkammer während der Zündung kritisch werden. Wenn die benötigte Spannung zu groß wird, steigt die Erosion der Elektrode erheblich an, wodurch sich die Lebensdauer der Zündeinrichtung reduziert. Ferner muß die Zündspule, welche die Zündspannung erzeugt, entsprechend der benötigten Spannung ausgelegt werden, so daß diese hohen erforderlichen Spannungen entsprechend groß wird. Die genannten Effekte begrenzen die Größe des Elektrodenabstandes einer Zündeinrichtung nach oben. Durch die Verwendung einer Zündeinrichtung mit verhältnismäßig kleinem Elektrodenabstand unter Vollastbedingungen des Motors kann diesbezüglich sichergestellt werden, daß ein stabiler Motorbetrieb mit einer Zündspannung, die nicht größer als notwendig ist, erfolgt.

Gemäß einer Weiterbildung des Verfahrens wird an mehreren Zündeinrichtungen eines Zylinders gleichzeitig ein Zündfunke ausgelöst. Eine solche, an mehreren Orten simultan stattfindende Zündung des Luft-Kraftstoff-Gemisches kann unter bestimmten Betriebsbedingungen vorteilhaft sein, um eine möglichst schnelle Verbrennung zu erzielen und um die Motoreffizienz zu verbessern. Sie wird dadurch ermöglicht, daß bei der vorgeschlagenen Brennkraftmaschine unterschiedliche Elektrodenabstände durch separate Zündeinrichtungen verwirklicht werden.

Gemäß einer anderen Ausgestaltung des Verfahrens wird an mehreren Zündeinrichtungen eines Zylinders phasenversetzt im selben Motorzyklus ein Zündfunke ausgelöst. Ebenso können von Motorzyklus zu Motorzyklus abwechselnd an verschiedenen Zündeinrichtungen eines Zylinders Zündfunken ausgelöst werden. Durch einen zeitlich versetzten Einsatz der Zündeinrichtungen können die Verbrennungsgeräusche positiv beeinflußt werden.

Die erfindungsgemäße Brennkraftmaschine weist vorzugsweise eine Zündsteuerung auf, welche Teil einer allgemeinen Motorsteuerung sein kann und typischerweise durch einen Mikrocomputer realisiert wird. Die Zündsteuerung ist dabei derart ausgebildet, daß diese ein Verfahren der vorstehend erläuterten Art ausführen kann. D.h., daß insbesondere bei geringer bis mittlerer Motorlast die Zündeinrichtungen mit dem größeren Elektrodenabstand zur Zündung verwendet werden, bei hoher Motorlast dagegen die Zündeinrichtungen mit dem kleineren Elektrodenabstand zur Zündung verwendet werden und mehrere Zündeinrichtungen gleichzeitig und/oder phasenversetzt ausgelöst werden können.

Die Erfindung wird nachfolgend anhand der Zeichnungen beispielhaft näher erläutert. Es zeigen::
- Fig. 1: schematisch einen Zylinder einer erfindungsgemäßen Brennkraftmaschine;
- Fig. 2: verschiedene Anordnungen mehrerer Zündkerzen in einem Zylinder mit zwei Ventilen;
- Fig. 3: verschiedene Anordnungen mehrerer Zündkerzen in einem Zylinder mit drei Ventilen, und
- Fig. 4: verschiedene Anordnungen mehrerer Zündkerzen in einem Zylinder mit vier Ventilen.

In Figur 1 ist in einem schematischen Querschnitt ein Zylinder 1 einer Brennkraftmaschine mit Funkenzündung dargestellt. In dem Zylinder 1 ist in bekannter Weise ein Kolben 5 auf und ab beweglich gelagert, welcher im Zylinder eine Brennkammer 4 variabler Größe begrenzt. Vom Zylinderkopf ausgehend ragen zwei Zündkerzen N, W in die Brennkammer 4 hinein, welche in nicht näher dargestellter Weise mit einem Zündverteiler (Zündspule, Zündsteuerung etc.) gekoppelt sind. Die Zündkerzen N, W weisen jeweils zwei Elektroden 2N, 3N bzw. 2W, 3W auf, zwischen denen ein Zündfunke überspringt, wenn eine Zündspannung angelegt wird.

Erfindungsgemäß ist der Abstand d_{N}, d_{W} der Elektroden 2N, 3N bzw. 2W, 3W unterschiedlich groß, so daß es einen weiten Elektrodenabstand d_{W} und einen kleinen (nahen) Elektrodenabstand d_{N} gibt, d_{N} < d_{W}. Typischerweise verhalten sich die Elektrodenabstände d_{N}:d_{W} wie 1:1,05 bis 1:2.

Die Zündsteuerung kann bei der dargestellten Ausgestaltung der Brennkraftmaschine entsprechend den herrschenden Motorbetriebsbedingungen die Zündkerze mit dem optimalen Elektrodenabstand zur Auslösung der Zündung auswählen und entsprechend mit einer Zündspannung beaufschlagen. Insbesondere kann bei geringer bis mittlerer Last der Brennkraftmaschine die Zündung mit der Zündkerze W des größeren Elektrodenabstandes d_{W} erfolgen, welche eine effizientere und robustere Zündung eines Magergemisches sowie eine höhere Toleranz gegenüber einem durch Abgas verdünnten Gemisch aufweist.

Bei hoher Motorlast und insbesondere bei gleichzeitig geringen Drehzahlen wird dagegen die Zündung bevorzugt über die Zündkerze N mit dem kleineren Elektrodenabstand d_{N} ausgelöst, welche unter diesen Bedingungen eine zuverlässige Zündung mit einer verhältnismäßig geringen Zündspannung erlaubt.

Des Weiteren ist es auch möglich, beide Zündkerzen N, W gleichzeitig oder mit einem einstellbaren zeitlichen Versatz zur Zündung einzusetzen, um eine möglichst schnelle beziehungsweise effiziente Verbrennung zu erreichen.

Mit der erfindungsgemäßen Ausgestaltung einer Brennkraftmaschine werden somit sowohl die Vorteile des Einsatzes mehrerer Zündkerzen als auch die Vorteile einer Zündkerze variablen Elektrodenabstandes erzielt, wobei dies gleichzeitig auf Basis der bekannten, robusten und kostengünstigen Technologie der Zündkerzen erfolgen kann.

Die Figuren 2 bis 4 zeigen in einer schematischen Aufsicht auf einen Zylinder einer Brennkraftmaschine verschiedene mögliche Anordnungen von Zündeinrichtungen mit unterschiedlichem Elektrodenabstand. Die Ventile des Zylinders werden dabei in sämtlichen Figuren durch den Buchstaben V bezeichnet, die Zündeinrichtungen mit einem nahen Elektrodenabstand durch den Buchstaben N, die Zündeinrichtungen mit einem mittleren Elektrodenabstand durch den Buchstaben M, und die Zündeinrichtungen mit einem weiten Elektrodenabstand durch den Buchstaben W.

Figur 2 zeigt Zylinder mit zwei Ventilen V (einem Einlaßventil und einem Auslaßventil). In der links dargestellten Konfiguration sind zwei Zündeinrichtungen N, W mit unterschiedlichem Elektrodenabstand auf derselben Seite der Verbindungslinie der beiden Ventile beziehungsweise im selben Quadranten der Zylinderfläche angeordnet.

In der rechts dargestellten Konfiguration sind drei Zündeinrichtungen N, M, W in ähnlicher Weise im selben Quadranten der Zylinderfläche angeordnet, wobei alle drei Zündeinrichtungen durch einen unterschiedlichen Elektrodenabstand gekennzeichnet sind, wobei die in der Mitte gelegene Zündeinrichtung M einen mittleren Elektrodenabstand aufweist.

Figur 3 zeigt vier unterschiedliche Konfigurationen in einem Zylinder mit drei Ventilen (zwei Einlaßventilen und einem Auslaßventil beziehungsweise einem Einlaßventil und zwei Auslaßventilen). In allen Fällen sind die Ventile V so angeordnet, daß zwei von ihnen spiegelbildlich zueinander in benachbarten (oberen) Quadranten der Zylinderfläche angeordnet sind und das dritte Ventil symmetrisch verteilt je zur Hälfte auf den beiden verbleibenden (unteren) Quadranten liegt.

In der oben links dargestellten Konfiguration sind zwei Zündkerzen N, W spiegelsymmetrisch zum Mittelpunkt der Zylinderfläche angeordnet.

Bei der rechts oben dargestellten Konfiguration ist eine Zündeinrichtung mit kleinstem Elektrodenabstand N im Mittelpunkt der Zylinderfläche angeordnet, während die Zündkerze W mit dem größten Elektrodenabstand und eine Zündkerze M mit einem mittleren Elektrodenabstand jeweils und spiegelbildlich zueinander in den unteren Quadranten der Zylinderfläche liegen.

Eine ähnliche Konfiguration ist unten links in Figur 3 dargestellt, wobei jedoch anstelle der Zündkerze mittleren Elektrodenabstandes eine weitere Zündkerze mit einem großen Elektrodenabstand W vorgesehen ist.

Schließlich zeigt die vierte Konfiguration unten rechts eine Anordnung mit insgesamt vier Zündkerzen, welche in zwei spiegelsymmetrisch angeordneten Paaren in den unteren Quadranten der Zylinderfläche angeordnet sind. In jedem Quadranten ist dabei eine Zündeinrichtung N kleinen Elektrodenabstandes und eine Zündeinrichtung W großen Elektrodenabstandes vorgesehen.

Figur 4 zeigt zwei beispielhafte Konfigurationen eines Zylinders mit vier gleichmäßig auf die vier Quadranten verteilt angeordneten Ventilen V (darunter mindestens ein Einlaßventil und mindestens ein Auslaßventil). Bei der links dargestellten Konfiguration sind eine Zündkerze W großen Elektrodenabstandes und eine Zündkerze N kleinen Elektrodenabstandes symmetrisch zum Mittelpunkt der Zylinderfläche angeordnet.

Bei der rechts dargestellten Konfiguration befindet sich eine Zündkerze N kleinen Elektrodenabstandes im Mittelpunkt der Zylinderfläche, während zwei Zündkerzen W großen Elektrodenabstandes spiegelsymmetrisch zum Mittelpunkt auf einem Durchmesser der Zylinderfläche in der Nähe des Randes des Zylinders liegen.

Die in den Figuren dargestellten Konfigurationen sind selbstverständlich nur beispielhaft zu verstehen und können je nach Bedarf abgeändert beziehungsweise erweitert werden.

## Patentansprüche

1. Brennkraftmaschine enthaltend einen Zylinder (1) mit mindestens zwei in die Brennkammer (4) des Zylinders reichenden Zündeinrichtungen (N, M, W), welche jeweils mindestens zwei voneinander beabstandete Elektroden (2N, 3N; 2W, 3W) aufweisen,
**dadurch gekennzeichnet, daß**
die Abstände (dN, dW) der Elektroden der mindestens zwei Zündeinrichtungen unterschiedlich groß sind.

2. Brennkraftmaschine nach Anspruch 1,
**dadurch gekennzeichnet, daß**
die Abstände (dN, dW) der Elektroden (2N, 3N; 2W, 3W) sich um 5% bis 200%, vorzugsweise um 10% bis 100% voneinander unterscheiden.

3. Brennkraftmaschine nach Anspruch 1 oder 2,
**dadurch gekennzeichnet, daß**
in dem Zylinder mindestens drei Zündeinrichtungen (N, M, W) angeordnet sind, wobei die Elektrodenabstände von mindestens zwei dieser Zündeinrichtungen voneinander verschieden sind.

4. Brennkraftmaschine nach mindestens einem der Ansprüche 1 bis 3,
**dadurch gekennzeichnet, daß**
zwei Paare von Zündeinrichtungen (N, W; N, W) spiegelbildlich in dem Zylinder angeordnet sind.

5. Verfahren zur Steuerung der Zündung in einer Brennkraftmaschine nach mindestens einem der Ansprüche 1 bis 4,
**dadurch gekennzeichnet, daß**
bei geringer bis mittlerer Motorlast ein Zündfunken an der Zündeinrichtung (W) mit dem größten Elektrodenabstand (dW) ausgelöst wird.

6. Verfahren, insbesondere nach Anspruch 5, zur Steuerung der Zündung in einer Brennkraftmaschine nach mindestens einem der Ansprüche 1 bis 4,
**dadurch gekennzeichnet, daß**
bei hoher Motorlast ein Zündfunke an der Zündeinrichtung (N) mit dem kleinsten Elektrodenabstand (dN) ausgelöst wird.

7. Verfahren nach Anspruch 5 oder 6,
**dadurch gekennzeichnet, daß**
an mehreren Zündeinrichtungen (N, M, W) eines Zylinders (1) gleichzeitig ein Zündfunke ausgelöst wird.

8. Verfahren nach mindestens einem der Ansprüche 5 bis 7,
**dadurch gekennzeichnet, daß**
an mehreren Zündeinrichtungen (N, M, W) eines Zylinders (1) zeitlich versetzt im selben Motorzyklus ein Zündfunke ausgelöst wird.

9. Verfahren nach mindestens einem der Ansprüche 5 bis 8,
**dadurch gekennzeichnet, daß**
von Motorzyklus zu Motorzyklus abwechselnd an verschiedenen Zündeinrichtungen (N, M, W) eines Zylinders ein Zündfunke ausgelöst wird.

10. Brennkraftmaschine nach mindestens einem der Ansprüche 1 bis 4,
**dadurch gekennzeichnet, daß**
diese eine Zündsteuerung aufweist, welche derart ausgebildet ist, daß diese ein Verfahren nach mindestens einem der Ansprüche 5 bis 9 ausführen kann.
